# EUROPÄISCHE PATENTSCHRIFT

(11) **EP 0 950 542 B1**
(45) Veröffentlichungstag und Bekanntmachung des Hinweises auf die Patenterteilung: **19.03.2003**
(21) Anmeldenummer: 99106758.8
(22) Anmeldetag: 03.04.1999
(51) Int. Cl.: B42D 15/00

(54) **Fälschungssicheres Dokument**
Tamper-proof document
Document infalsifiable

(30) Priorität: 17.04.1998 DE 19817105
(43) Veröffentlichungstag der Anmeldung: 20.10.1999
(73) Patentinhaber: AGFA-GEVAERT, 2640 Mortsel (BE)
(72) Erfinder: Nietgen, Maria, 51375 Leverkusen (DE)

(56) Entgegenhaltungen:
- EP-A- 0 279 526

## Beschreibung

Die Erfindung betrifft ein Dokument, das sich durch verbesserte Fälschungssicherheit auszeichnet.

Für Banknoten, Wertpapiere, Urkunden und ähnliche Dokumente besteht das Bedürfnis, sie möglichst fälschungssicher zu machen. Bekannte Merkmale solcher Dokumente sind Wasserzeichen, Verwendung spezieller Farben, eingebrachte Sicherheitsfäden, hohes Druckrelief, Mikroschrift, feiner Unterdruck, Durchsichtsregister, Numerierung, Irisdruck und seit neuestem auf Banknoten die Anbringung sogenannter Kinegramme.

Diese Sicherheitsmerkmale haben den Nachteil, entweder sehr aufwendig zu sein oder keine ausreichende Sicherheit zu gewährleisten. Außerdem gestatten sie dem Laien, z.B. im Fall von Banknoten, häufig nicht die Möglichkeit ein echtes Produkt von der Fälschung zu unterscheiden.

In der EP 279 526 wird vorgeschlagen, ein Sicherheitsdokument übereinander mit zwei Sätzen sich kreuzender Linien zu bedrucken, wobei in jedem der Sätze die Linien eine parallele Kurvenschar bilden, deren Abstände zueinander kontinuierlich kleiner werden und deren Stärke mit abnehmendem Abstand zueinander geringer wird. Die beiden Sätze sich kreuzender Linien bilden so ein Moiré-Muster.

Dieses Muster gewährleistet aber noch keine ausreichende Fälschungssicherheit.

Aufgabe der Erfindung war, mit Hilfe von zwei sich überlagernden Strichgittern, die ein Moiré-Muster bilden, die Fälschungssicherheit zu erhöhen.

Es wurde nun gefunden, daß diese Aufgabe dadurch gelöst werden kann, wenn der vertikale Abstand zwischen den beiden sich überlagernden Strichgittern 10 bis 500 µm beträgt und beide Strichgitter sichtbar sind, wobei die einzelnen Gitterlinien als solche nicht mit dem Auge aufgelöst werden müssen. Beim Biegen oder Wölben des Dokumentes erscheint dann ein sich veränderndes Moiré-Muster, das mit bloßem Auge erkennbar ist. Je größer der Abstand der beiden Gitter voneinander ist, umso leichter ist die Moiré-Musteränderung zu erkennen.

Die Linien der beiden Strichgitter haben vorzugsweise einen Abstand voneinander, der 25 bis 150 µm beträgt. Dieser Abstand kann stets gleich oder auch, wie in EP 279 526, variabel sein. Ebenso kann die Linienstärke variieren. Die Linien können gerade oder gekrümmt sein.

Das erfmdungsgemäße Sicherheitsmerkmal kann auch von Laien leicht durch Wölben oder Biegen des Dokumentes überprüft werden.

Das erfindungsgemäße Sicherheitsmerkmal kann sich über das Dokument oder über einen Teilbereich oder mehrere Teilbereiche erstrecken. Der Bereich des Dokumentes, der das erfindungsgemäße Sicherheitsmerkmal aufweist, ist vorzugsweise transparent.

Das erfindungsgemäße Sicherheitsmerkmal kann mit allen anderen Sicherheitsmerkmalen kombiniert werden (siehe oben), um dem Dokument erhöhte Fälschungssicherheit zu verleihen.

Zur Erzeugung des erfindungsgemäßen Sicherheitsmerkmales stehen eine Reihe von Verfahren zur Verfügung:
1. Ein Trägermaterial wird mit wenigstens zwei übereinander angeordneten lichtempfindlichen Schichten, die durch eine Zwischenschicht geeigneter Stärke voneinander getrennt sind, versehen, wobei die beiden lichtempfindlichen Schichten für Licht unterschiedlicher Wellenlänge sensibilisiert sind. Die Gitter werden dann mit entsprechend der spektralen Sensibilisierung der einzelnen Schicht ausgewähltem Licht einbelichtet. Bei den lichtempfindlichen Schichten kann es sich z.B. um Gelatineschichten handeln, die lichtempfindliche Silberhalogenidkörnchen enthalten.
2. Ein Trägermaterial wird mit einer Schicht versehen, in die ein Gitter eingedruckt oder einbelichtet wird. Auf diese, das Strichgitter enthaltende Schicht wird eine weitere Schicht aufgetragen. Zwei derart beschichtete Trägermaterialien werden mit den weiteren Schichten zueinander laminiert, wobei die Laminierung derart erfolgt, daß die Gitterlinien der beiden bedruckten oder belichteten Schichten ein Moiré-Muster bilden, das sich beim Biegen des Materials verändert.
3. Eine Folie ausreichender Stärke wird beidseitig mit den Strichgittern bedruckt und anschließend gegebenenfalls mit Schutzschichten versehen.
4. Zwei Folien werden einseitig mit den Strichgittern bedruckt, mit der unbedruckten Seite miteinander laminiert und gegebenenfalls mit Schutzschichten versehen.

## Patentansprüche

1. Fälschungssicheres Dokument, das zwei sich überlagernde Strichgitter mit einem vertikalen Abstand voneinander von 10 bis 500 µm aufweist, die beim Biegen oder Wölben des Dokumentes ein sich sichtbar veränderndes Moiré-Muster bilden.

2. Fälschungssicheres Dokument nach Anspruch 1, **dadurch gekennzeichnet, daß** der Linienabstand der Strichgitter 25 bis 150 µm beträgt.

3. Fälschungssicheres Dokument nach Anspruch 1, **dadurch gekennzeichnet, daß** sich die überlagernden Strichgitter über das ganze Dokument erstrecken.

4. Fälschungssicheres Dokument nach Anspruch 1, **dadurch gekennzeichnet, daß** sich die überlagernden Strichgitter über einen oder mehrere Teilbereiche des Dokumentes erstrecken.

## Claims

1. Forgery-proof document that has two superimposed line gratings having a vertical spacing of 10 to 500 µm, which generate a Moiré pattern which visibly changes when the document is bent or buckled.

2. Forgery-proof document according to Claim 1, **characterised in that** the line spacing of the line gratings is 25 to 150 µm.

3. Forgery-proof document according to Claim 1, **characterised in that** the superimposed line gratings extend over the entire document.

4. Forgery-proof document according to Claim 1, **characterised in that** the superimposed line gratings extend over one or more sections of the document.

## Revendications

1. Document infalsifiable présentant deux réseaux à lignes superposés avec un écart réciproque de 10 à 500 µm qui, lorsqu'on plie ou lorsqu'on fait bomber le document, forment un modèle de moiré qui se modifie à l'oeil nu.

2. Document infalsifiable selon la revendication 1, **caractérisé en ce que** l'écart entre les lignes des réseaux à lignes se situe de 25 à 150 µm.

3. Document infalsifiable selon la revendication 1, **caractérisé en ce que** les réseaux à lignes superposés s'étendent sur l'ensemble du document.

4. Document infalsifiable selon la revendication 1, **caractérisé en ce que** les réseaux à lignes superposés s'étendent sur une ou plusieurs zones partielles du document.
